# FASCICULE DE BREVET EUROPEEN

(11) **EP 0 038 763 B1**
(45) Date de publication et mention de la délivrance du brevet: **08.02.1984**
(21) Numéro de dépôt: 81400632.6
(22) Date de dépôt: 21.04.1981
(51) Int. Cl.: B24B 21/16

(54) **Machine pour ponçage des angles arrondis**
Maschine zum Schleifen abgerundeter Ecken
Machine for grinding rounded angles

(30) Priorité: 22.04.1980 FR 8009177
(43) Date de publication de la demande: 28.10.1981
(73) Titulaire: Bellanger, Joseph, F-44450 La Chapelle Basse Mer (FR)
(72) Inventeur: Bellanger, Joseph, F-44450 La Chapelle Basse Mer (FR)
(74) Mandataire: Phélip, Bruno

## Description

La présente invention concerne les machines permettant d'exécuter le ponçage d'angles arrondis convexes, notamment dans le domaine de la fabrication du mobilier.

Certaines pièces de mobilier, telles que les chaises, par exemple, nécessitent l'exécution d'une opération de ponçage sur plusieurs dizaines de mètres linéaires, d'éléments constitutifs comportant, obtenus à la toupie, des arrondis de rayons plus ou moins grands. Les machines jusqu'ici utilisées sont généralement de deux types : les machines à bandes continues et les machines à disques. Les premières nommées utilisent des bandes abrasives : le ponçage est effectué par un patin correspondant à la contre- forme de l'arrondi à poncer et agissant directement sur la bande abrasive ; dans certains, ce patin est perforé et fraisé, ceci dans le but de diffuser de l'air comprimé à pression constante, de manière à constituer une sorte de coussin d'air entre la bande et le patin permettant un flottement de la bande et un refroidissement continu de celle-ci. Des poulies prédéformantes permettent, d'autre part, l'adhérence de la bande au patin. Ces machines présentent les inconvénients suivants : nécessité de posséder une gamme de patins correspondant aux arrondis à poncer ; utilisation de la bande sur une partie seulement de sa largeur, d'où un encrassement et une usure localisés plus rapides de celle-ci. Il est également connu le type de machine telle que celle décrite dans le brevet US 2123 269 et plus particulièrement destinée au ponçage de talons de chaussures, chacun d'eux étant positionné et maintenu entre pointes sur un support permettant par pivotement d'orienter le talon à poncer sous des angles différents par rapport à l'outil de ponçage constitué par une bande abrasive continue circulant entre une poulie motrice et une poulie folle dont les axes sont perpendiculaires de façon à réaliser une bande partiellement croisée, l'ensemble supportant le jeu de bande et de poulies ainsi que le moteur d'entraînement étant monté sur une plaque mobile en translation horizontale et réglable en hauteur et en inclinaison pour positionner l'unité de ponçage par rapport à la trajectoire circulaire d'une table tournante portant, répartis à intervalles réguliers un certain nombre de supports de talons, le pivotement desquels étant obtenu par l'intermédiaire d'une came à rainure. La bande abrasive est maintenue plaquée sur toute sa largeur, sur le profil du talon à poncer à l'aide d'une brosse convexe en largeur pour maintenir la convexité de la bande en contact avec le talon, les pressions de contact étant assurées à l'aide d'un ressort agissant sur un levier basculant dont l'extrémité supérieure porte la brosse, cette dernière étant montée oscillante sur ladite extrémité au moyen d'un axe d'articulation. Le ponçage de l'intégralité de la surface du talon est obtenu par la progression de celui-ci dans la zone de travail de la bande due à la rotation de la table tournante, la bande ayant toute latitude de s'infléchir en raison même du montage de la brosse, ainsi que par la possibilité de changement de l'obliquité de la trajectoire de la bande abrasive par rapport au profil à poncer et par les changements successifs d'orientation des talons par rapport à ladite trajectoire. Les machines à disques utilisent à titre d'outil un disque abrasif ou meule de forme dont la face active correspond au contre-profil de l'arrondi à poncer. Ces disques peuvent être constitués d'un disque de base sur lequel sont montés une bague profilée souple et un support souple extérieur, l'élément abrasif proprement dit épousant la forme de la bague profilée. D'autres meules disques souples sont obtenues à partir d'un liant polyuréthane dans lequel sont incorporés des abrasifs du type corindon ou carbure de silicium ; elles peuvent être également constituées par un système de fils de nylon non tissés dans lequel les grains abrasifs sont répartis et fixés par des résines synthétiques. L'emploi des machines de ce genre oblige l'utilisateur à posséder autant d'outils que de types d'arrondis à poncer. Certaines machines utilisent des disques ou des tampons spéciaux dont le façonnage s'effectue au moment de leur utilisation d'après le moulurage de la pièce à poncer. Toutes ces solutions, coûteuses en raison de la diversité des outillages et des temps morts affectés à la mise en place et au remplacement des outils sur la machine présentent toutes l'inconvénient suivant : l'outil abrasif utilisé qu'il soit une bande ou une meule de forme, attaque frontalement l'arrondi sur la totalité de son profil, provoquant l'encrassement rapide de l'outil et le brûlage du bois par la difficulté de dégagement des copeaux ; de plus, le ponçage rotatif obtenu à l'aide des meules de forme ne permet pas d'atteindre la qualité du ponçage en long.

La machine, suivant l'invention, permet de réaliser à l'aide d'un seul outillage le ponçage d'arrondis convexes en quart de rond, quel que soit leur rayon, en utilisant dans toute sa largeur une bande abrasive normalisée, sans risque d'encrassement de celle-ci, ni de brûlage du matériau poncé, le ponçage effectué par ladite machine étant du type enveloppant s'assimilant au ponçage en long de qualité effectué manuellement, l'attaque de la bande abrasive s'effectuant tangentiellement à l'une des faces planes préalablement poncée prise comme face de référence et agissant progressivement sur la suite du profil en quart de rond au fur et à mesure de l'avance de la pièce à poncer sur la machine, pour aboutir, en fin de ponçage, tangentiellement à une seconde face plane de référence préalablement poncée perpendiculaire à la première face de référence, la partie de la pièce à poncer devant parcourir la totalité de la longueur du patin pour obtenir le ponçage total de l'arrondi, le poste de ponçage proprement dit pouvant être intégré dans l'ensemble d'une machine multiple de façonnage.

La machine, objet de l'invention, est principalement caractérisée en ce qu'elle comporte un patin de forme hélicoïdale sur la surface duquel circule une bande continue abrasive qui peut être entraînée par un ensemble poulie-moteur, la zone active de la bande évoluant dans le dièdre formé par une table de travail horizontale et la face verticale d'un guide longitudinal, lequel patin est d'une part ajustable en position quel que soit le rayon de l'arrondi à poncer, selon les deux plans de référence constitués par la table et le guide et d'autre part réglable pour s'adapter à la valeur de l'arrondi à poncer. La face active du patin est une portion d'hélicoïde limitée en longueur au quart du pas de façon à ce que les arêtes théoriques d'extrémité du patin soient dans des plans orthogonaux, l'angle de torsion de la bande abrasive restant compatible avec ses caractéristiques mécaniques ; cette face active du patin peut être recouverte d'une sorte de matelas de faible épaisseur réalisé en matière graphitée améliorant les conditions de frottement du dos de la bande abrasive au cours de son passage sur le patin. Ces frottements peuvent être également atténués par la présence, à chaque extrémité du patin, de rouleaux cylindriques à billes évitant un échauffement et une usure de la bande au contact des arêtes limitant le patin dans sa longueur. Pour assurer un dégagement correct des copeaux, la bande attaque la pièce de bois à poncer non pas frontalement mais sous un certain angle ; à cet effet l'usinage du patin est réalisé de façon telle que l'axe de la bande et l'axe du patin forment un certain angle.

Les dessins annexés illustrent, à titre d'exemple, un mode de réalisation de la machine conforme à la présente invention. Ceux-ci représentent :
en figure 1, une vue d'ensemble d'une machine multiple comportant le dispositif de ponçage,
en figure 2, une vue en perspective cavalière montrant le détail du patin et la trajectoire de la bande abrasive sur ce patin,
en figures 3 et 4, les vues en élévation et en bout du profil théorique du patin,
en figures 5, 6, 7 et 8, des vues différentes de l'hélicoïde théorique constituant la face active du patin au cours du pivotement de celui-ci autour de l'axe XX',
en figures 9 et 10, des vues longitudinales du patin montrant les usinages d'extrémité du patin et la trajectoire de l'axe de la bande abrasive par rapport à l'axe longitudinal du patin,
en figures 11 à 16, les différentes formes d'arrondis pouvant être traitées avec le dispositif de ponçage,
en figure 17, une vue en perspective des moyens d'ajustage et de réglage du patin.

Le dispositif de ponçage, principal élément caractérisant de la machine, est constitué d'un patin 1 dont la face active de forme hélicoïdale sert de chemin de glissement à une bande abrasive continue 2 entraînée en translation selon un parcours sensiblement triangulaire au sommet duquel se situe le patin, les autres angles comportant respectivement une poulie de renvoi 3 et une poulie motrice d'entraînement 4 calée sur l'arbre d'un moteur électrique 5, la tension des brins de la bande étant assurée par le montage basculant dudit moteur sur le bâti de la machine. La face active du patin s'apparente à une portion d'hélicoïde, surface engendrée par le déplacement du diamètre d'un cylindre s'appuyant sur l'axe de celui-ci et sur une hélice tracée sur la périphérie du cylindre, l'hélicoïde s'apparentant à une vis à un filet d'axe confondu avec celui de ladite hélicoïde, de profondeur égale au rayon, de largeur égale au diamètre du cylindre générateur. La longueur de cette portion d'hélicoïde est limitée à la valeur d'un quart de pas de façon à ce que les arêtes d'extrémité soient disposées perpendiculairement l'une par rapport à l'autre ; pour un observateur placé, tel que représenté en figure 3, dans l'alignement de l'axe 00' de l'hélicoïde, l'arête de sortie AA' du patin forme un angle droit avec l'arête d'entrée BB'. Le pivotement du patin autour de l'axe XX' perpendiculaire à la génératrice de l'hélicoïde passant par le point w situé au milieu de 00', fait apparaître pour le même observateur, un arrondi de raccordement entre AA' et BB' dont le rayon croît avec ledit pivotement. Les figures 5 à 8 montrent les nombreuses possibilités d'obtention d'arrondis de tous rayons que permet la machine depuis le simple mouchage de l'arête jusqu'à l'arrondi de grande dimension.

Dans l'exemple représenté en figure 1, le patin 1 est relié au bâti de la machine par l'intermédiaire de moyens permettant d'ajuster la face abrasive de la bande à l'entrée et à la sortie du patin par rapport à des plans de référence correspondant respectivement au plan horizontal de la table de la machine et au plan vertical contenant le guide longitudinal de la pièce à poncer et par l'intermédiaire de moyens permettant de régler la valeur de l'arrondi pour l'adapter à celui de la pièce à poncer. Pour améliorer le glissement de ladite bande abrasive sur le patin, la face hélicoïdale de celui-ci est garnie d'une sorte de matelas constitué d'une bande 6 en matière souple graphitée. Ce matelas constitue une pièce d'usure facilement interchangeable. Les risques d'usure et d'échauffement de la bande abrasive sur les arêtes d'entrée et de sortie du patin sont également atténués par la présence de rouleaux cylindriques 7 et 8 montés sur roulement à billes, lesdits rouleaux se situant légèrement en retrait par rapport à la face supérieure de la bande graphitée. Afin d'éviter une attaque frontale de la pièce à poncer par la bande abrasive, dans le but d'obtenir un bon dégagement des copeaux, évitant tout risque d'encrassement de la bandé, le patin est usiné de façon telle que la génératrice de l'hélicoïde ne soit plus strictement perpendiculaire à l'axe longitudinal du patin mais forme avec celui-ci un angle égal à 90°-â, a étant l'angle formé par l'axe de la bande et l'axe du patin (figures 9 et 10).

L'ajustage de la face abrasive de la bande au niveau du rouleau d'entrée 7 par rapport au plan de référence horizontal constitué par la table de la machine s'effectue en agissant sur une vis 9 de commande en translation verticale de la partie avant du support de patin ; l'ajustage de ladite face abrasive de la bande au niveau du rouleau de sortie 8 par rapport au plan de référence vertical constitué par le guide longitudinal s'effectue en agissant sur une vis 10 de commande en translation horizontale de la partie arrière du support de patin. Ces deux possibilités d'ajustage de la bande abrasive par rapport à ces deux plans de référence permettent un raccordement tangentiel parfait du ponçage de l'arrondi avec le ponçage préalable des faces planes attenantes.

Le réglage de la valeur du rayon de l'arrondi s'obtient par une action conjuguée sur une vis 11 de commande en translation horizontale de la partie avant du support de patin au niveau du rouleau d'entrée 7 et sur une vis 12 de commande en translation verticale de la partie arrière du support de patin au niveau du rouleau de sortie 8. Une découpure 13 exécutée à la fois dans la table et dans le guide longitudinal permet le passage de la bande abrasive 2 dans l'angle du dièdre formé par ces deux parties de la machine.

Selon cet ensemble de dispositions, la machine effectue un ponçage du type enveloppant s'assimilant au ponçage en long de qualité effectué manuellement, l'attaque de la pièce par la bande abrasive s'opérant tangentiellement à l'une des faces planes, celle qui se trouve en appui sur la tablé de la machine par exemple, préalablement poncée, prise comme face de référence, laquelle bande abrasive agit progressivement sur la suite du profil en quart de rond au fur et à mesure de l'avance de la pièce à poncer sur la machine pour aboutir par exemple, en fin de ponçage, tangentiellement à une seconde face de référence également préalablement poncée, perpendiculaire à la première face de référence, celle qui se trouve en appui sur le guide longitudinal par exemple.

L'action sur les deux vis 11 et 12 permet la réalisation de ponçages de tous types d'arrondis de formes convexes tels que représentés à titre non limitatif sur les figures 11 à 16, depuis le simple mouchage de l'arête (figure 11) jusqu'à l'arrondi d'un demi-cercle raccordant tangentiellement les deux faces planes opposées de la pièce de bois (figure 16). La figure 12 illustre le cas de l'arrondi d'un quart de cercle raccordant tangentiellement deux faces orthogonales ; la figure 13 représente un arrondi de rayon sensiblement égal à l'épaisseur de la pièce de bois tangent à l'une des faces aboutissant à la face opposée de celle-ci par un deuxième arrondi de très faible rayon ; la figure 14 illustre le cas où un arrondi tangent à l'une des faces de la pièce aboutit sécant sur la face contiguë, enfin selon la figure 15, il peut être procédé au ponçage d'un arrondi n'aboutissant pas tangentiellement sur les deux faces planes attenantes. Dans le cas de la figure 16, la réalisation du ponçage du demi-cercle est obtenue par deux passes successives avec retournement de la pièce à poncer ; il en est de même dans le cas de la figure 13. L'arrondi, quel que soit le cas, correspond toujours à un quart de cercle.

La figure 17 représente le détail des fixations de la plaque support 14 du patin 1, sur laquelle plaque sont également fixés les rouleaux cylindriques 7 et 8. Sur la vis 11 servant au réglage en fonction de la valeur de l'arrondi à poncer est montée une poignée 11a formant écrou dont le vissage sur la vis pousse suivant f une noix 15 en comprimant un ressort antagoniste 16 interposé entre ladite noix et la platine 17 fixant la vis sur le bâti, lequel ressort assure l'inversion de la translation de la noix lorsqu'on dévisse la poignée 11a. Cette noix est traversée par la vis 9 d'ajustage du rouleau 7 par rapport à la table, laquelle vis est prolongée en partie supérieure par une partie lisse 9a se logeant dans une rainure oblongue 18 exécutée dans l'axe longitudinal de la plaque support 14 ; un ressort de compression 19 est interposé entre la face inférieure de la noix et une poignée de commande 9b solidaire de la vis 9, ce ressort ayant pour but d'éviter le desserrage de la vis sous l'effet des vibrations éventuelles de la machine, par les pressions de contact ainsi exercées sur les filets de la vis. La ligne d'action verticale de la vis 9 se situe sensiblement à l'aplomb de l'axe du rouleau cylindrique 7. De même, sur la vis 10 servant à l'ajustage du rouleau par rapport au guide longitudinal de la machine, est montée une poignée 10a, formant écrou dont le vissage sur la vis pousse suivant f' une noix 20 en comprimant un ressort antagoniste 21 interposé entre ladite noix et la platine 22 fixant la vis sur le bâti, ledit ressort assurant l'inversion de la translation de la noix lorsqu'on dévisse la poignée 10a. La noix 20 est traversée par la vis 12 de réglage en fonction de la valeur de l'arrondi à poncer : cette vis est le prolongement de l'axe du rouleau 8 dont la partie lisse 12a traverse la noix, la partie filetée étant limitée à la partie inférieure pour recevoir une poignée 12b formant écrou dont le vissage assure la translation verticale de la noix en poussant celle-ci, suivant f" en comprimant un ressort antagoniste 23. Par ces différents modes de fixation du patin, la manoeuvre des vis 11 et 12 pour réaliser le réglage de l'arrondi peut s'effectuer tout en maintenant respectivement les rouleaux 7 et 8 dans un plan horizontal et un plan vertical.

L'unité de ponçage selon l'invention peut être intégrée au titre de poste terminal dans l'ensemble d'une machine multiple procédant aux différentes phases d'usinage préliminaires à l'opération de ponçage des arrondis. Une telle machine peut également comporter en ligne deux ou plusieurs unités de ponçage intervenant successivement sur les arêtes inférieure et supérieure de la pièce à traiter, de façon à réaliser pour un seul passage de la pièce sur la machine, l'ensemble du ponçage de ses arêtes rectilignes, lesquelles unités de ponçage interviennent sur l'une et/ou l'autre ou les autres arêtes de ladite pièce. La qualité du ponçage obtenu à l'aide du dispositif implique un défilement à vitesse constante de la pièce à poncer d'où la nécessité d'une prise en charge de celle-ci par un dispositif entraîneur. De même, il est recommandé pour obtenir ce résultat, une simultanéité des opérations de toupillage et de ponçage.

Dans l'exemple décrit, l'ajustage du positionnement du patin s'effectue par rapport aux surfaces de référence horizontale et verticale que constituent respectivement la table de travail et le guide longitudinal. Selon une technique connue le positionnement du patin peut être déterminé à l'aide de dispositifs palpeurs en prenant pour référence deux faces orthogonales de la pièce à poncer, le patin étant alors monté sur une tête flottante.

L'invention ne se limite aucunement au mode de réalisation de ses différentes parties spécialement indiquées, mais elle embrasse au contraire toutes les variantes possibles à condition que celles-ci ne soient pas en contradiction avec l'objet de chacune des revendications annexées à la présente description.

La machine équipée du dispositif de ponçage, objet de l'invention, peut être utilisée pour toutes opérations de ponçage d'arrondis exécutés sur des pièces en bois massif, bois aggloméré, matière plastique ou autres matériaux, et plus particulièrement dans le domaine du meuble, de la chaiserie, des bois ouvrés ou tous autres travaux délicats.

## Revendications

1. Machine permettant de réaliser le ponçage d'arrondis convexes en quart de rond quel que soit leur rayon à l'aide d'une bande abrasive (2) continue circulant sur une partie de sa trajectoire sur un patin (1), caractérisée en ce que la face active du patin (1) correspondant à la zone d'intervention de la bande abrasive (2) sur la pièce à poncer est une portion d'hélicoïde dont la longueur nécessaire est suffisante pour réaliser ledit ponçage à l'occasion d'un seul passage de la pièce à poncer sur la machine et limitée au quart du pas de ladite hélicoïde, les arêtes d'extrémité d'entrée et de sortie de laquelle sont situées dans des plans orthogonaux l'une horizontale, l'autre verticale, en ce que l'usinage du patin est réalisé de façon telle que la bande abrasive attaque obliquement la pièce à poncer, en ce que la zone active de la bande abrasive évolue dans le dièdre formé par la table de travail horizontale de la machine et la face verticale d'un guide longitudinal, en ce que le patin est ajustable en position quel que soit le rayon de l'arrondi à poncer, par rapport aux deux plans de référence constitués par la table et le guide, en ce que le patin est réglable pour s'adapter à la valeur de l'arrondi à poncer, et en ce que le patin comporte des moyens permettant d'atténuer les effets du frottement de la bande sur le patin.

2. Machine selon la revendication 1, caractérisée en ce que la face active du patin est usinée de façon telle que la génératrice de l'hélicoïde ne soit pas strictement perpendiculaire à l'axe longitudinal du patin mais forme avec celui-ci un angle égal à 90°-â, â étant l'angle formé par l'axe de la bande et l'axe du patin, ce décalage angulaire assurant un bon dégagement des copeaux évitant un encrassement rapiae de la bande abrasive.

3. Machine selon les revendications 1, 2 prises ensemble, caractérisée en ce que la face active du patin est garnie d'un matelas constitué d'une bande (6) en matière souple graphitée favorisant le glissement de la bande abrasive sur le patin, lequel matelas formant pièce d'usure est facilement interchangeable.

4. Machine selon les revendications 1, 2 et 3 prises ensemble, caractérisée en ce que parallèlement aux arêtes d'entrée et de sortie de la face active du patin et tangentiellement à celle-ci sont disposés des rouleaux cylindriques (7, 8) situés légèrement en retrait par rapport à la face supérieure de la bande graphitée dans le but de limiter les risques d'usure et d'échauffement de la bande abrasive sur lesdites arêtes d'entrée et de sortie du patin.

5. Machine selon la revendication 4, caractérisée en ce que l'ajustage de la face abrasive de la bande au niveau du rouleau d'entrée (7) par rapport au plan de référence horizontal constitué par la table de la machine s'effectue par translation verticale de la partie avant du support de patin, l'ajustage de ladite face abrasive de la bande au niveau du rouleau de sortie (8) par rapport au plan de référence vertical constitué par le guide longitudinal s'effectuant par translation horizontale de la partie arrière du patin, ces ajustages de la bande abrasive par rapport à ces deux plans de référence permettant un raccordement tangentiel parfait du ponçage de l'arrondi avec le ponçage préalable des faces planes attenantes, quel que soit le rayon de l'arrondi.

6. Machine selon la revendication 1, caractérisée en ce que le réglage de positionnement de la face abrasive de la bande en fonction de la valeur du rayon de l'arrondi à poncer s'obtient par translation horizontale de la partie avant du support de patin au niveau du rouleau d'entrée et par translation verticale de la partie arrière du support de patin au niveau du rouleau de sortie.

7. Machine selon les revendications 5 et 6, prises ensemble, caractérisée en ce que le support de patin est constitué d'une plaque (14) sur laquelle sont fixés le patin et les rouleaux d'entrée et de sortie, laquelle plaque comporte, exécutée dans son axe longitudinal, une boutonnière oblongue (18) dans laquelle s'engage à l'aplomb du rouleau d'entrée (7), l'extrémité supérieure d'une vis (9) de commande en translation verticale de la partie avant du support, se vissant dans une noix (15) en comprimant un ressort antagoniste (19) assurant une stabilité de l'ajustage vertical du rouleau d'entrée par rapport au plan de référence horizontal, laquelle noix est mobile en translation horizontale sur une vis de commande dont l'extrémité tourillonne dans une platine fixée sur le bâti de la machine, laquelle vis associée à un ressort de compression permet le réglage du positionnement de la face abrasive de la bande en fonction de la valeur du rayon de l'arrondi à poncer, lequel réglage est obtenu en conjugaison avec une seconde vis de commande en translation verticale constituée par le prolongement de l'axe du rouleau de sortie associée à un ressort de compression et se vissant dans une noix mobile en translation horizontale sur une vis de commande dont l'extrémité tourillonne dans une platine fixée sur le bâti de la machine, laquelle vis permet l'ajustage du rouleau de sortie par rapport au plan de référence vertical.

8. Machine selon la revendication 1, caractérisée en ce que le patin est monté sur une tête flottante, l'ajustage du patin s'effectuant à l'aide de dispositifs palpeurs en prenant pour référence deux faces orthogonales de la pièce à poncer.

9. Machine multiple de façonnage dans laquelle s'intègre au titre de poste terminal au moins une unité de ponçage d'arrondis selon la revendication 1, ces unités intervenant successivement sur les arêtes inférieure et supérieure de la pièce à poncer de façon à réaliser pour un seul passage de celle-ci sur la machine, l'ensemble du ponçage de ses arêtes rectilignes.

## Claims

1. Machine making it possible to produce convex, rounded, quarter-circular profiles, irrespective of their radius, by an abrasion technique using an endless abrasive belt (2) running for part of its trajectory over a shoe (1), characterised in that the active face of the shoe (1), corresponding to the region in which the abrasive belt (2) acts on the workpiece to be abraded, is a helicoid portion of which the length which is necessary is sufficient to effect the said abrasion in a single pass of the workpiece to be abraded on the machine and limited to a quarter of the pitch of the said helicoid, the extreme, entry and exit edges of which are located in mutually perpendicular planes, the one being horizontal and the other vertical, in that the shoe is machined in such a way that the abrasive belt engages obliquely with the workpiece to be abraded, in that the active region of the abrasive belt moves in the dihedron formed by the horizontal working surface of the machine and the vertical face of a longitudinal guide, in that the position of the shoe is adjustable, irrespective of the radius of the rounded profile to be produced by abrasion, relative to the two reference planes formed by the working surface and the guide, in that the shoe can be adjusted to match the size of the rounded profile to be produced by abrasion, and in that the shoe includes means making it possible to reduce the effects of the rubbing of the belt on the shoe.

2. Machine according to Claim 1, characterised in that the active face of the shoe is machined in such a way that the generatrix of the helicoid is not strictly perpendicular to the longitudinal axis of the shoe, but forms an angle equal to 90^{o-}ä with the latter, a being the angle formed by the axis of the belt and the axis of the shoe, this angular offset ensuring that the shavings are thrown well clear, preventing the abrasive belt from rapidly becoming clogged.

3. Machine according to Claims 1 and 2 taken together, characterised in that the active face of the shoe is protected by a cushion consisting of a strip (6) of graphitised flexible material enabling the abrasive belt to slip more easily over the shoe, the said cushion forming a wearing part which is easily interchangeable.

4. Machine according to Claims 1, 2 and 3 taken together, characterised in that, arranged parallel to the entry and exit edges of the active face of the shoe and tangentially to the latter, there are cylindrical rollers (7, 8) which are slightly set back relative to the upper side of the graphitised band so as to limit the risks of wear and heating of the abrasive belt on the said entry and exit edges of the shoe.

5. Machine according to Claim 4, characterised in that the adjustment of the abrasive face of the belt at'the entry roller (7), relative to the horizontal reference plane formed by the working surface of the machine, is carried out by vertical translation of the front part of the shoe support, the adjustment of the said abrasive face of the belt at the exit roller (8), relative to the vertical reference plane formed by the longitudinal guide, being carried out by horizontal translation of the rear part of the shoe, these adjustments of the abrasive belt relative to these two reference planes permitting a perfect tangential alignment of the abrasion producing the rounded profile with the prior abrasion producing the contiguous plane faces, irrespective of the radius of the rounded profile.

6. Machine according to Claim 1, characterised in that the adjustment of the position of the abrasive face of the belt as a function of the size of the radius of the rounded profile to be produced by abrasion is carried out by horizontal translation of the front part of the shoe support at the entry roller and by vertical translation of the rear part of the shoe support at the exit roller.

7. Machine according to Claims 5 and 6 taken together, characterised in that the shoe support consists of a plate (14) to which the shoe and the entry and exit rollers are fixed and which possesses, produced along its longitudinal axis, an oblong buttonhole (18) in which the upper end of a screw (9), for controlling the vertical translation of the front part of the support, is inserted, directly below the entry roller (7), the said screw engaging a nut (15), compressing an opposing spring (19) and ensuring stability of the vertical adjustment of the entry roller relative to the horizontal reference plane, the said nut being able to move in horizontal translation on a control screw whose end swivels in a plate fixed to the frame of the machine, the said screw associated with a compression spring making it possible to adjust the position of the abrasive face of the belt as a function of the size of the radius of the rounded profile to be produced by abrasion, this adjustment being carried out in combination with a second screw, for controlling vertical translation, which consists of the extension of the axle of the exit roller, is associated with a compression spring and engages a nut which can move in horizontal translation on a control screw whose end swivels in a plate fixed to the frame of the machine, the said screw making it possible to adjust the exit roller relative to the vertical reference plane.

8. Machine according to Claim 1, characterised in that the shoe is mounted on a floating head, the adjustment of the shoe being carried out using feelers, two mutually perpendicular faces of the workpieces to be abraded being taken as the reference.

9. Multiple-operation shaping machine in which at least one unit for producing rounded profiles by abrasion, according to Claim 1, is integrated as the final station, these units acting successively on the lower and upper edges of the workpiece to be abraded, so as to carry out all the abrasion operations on its rectilinear edges for a single pass of the workpiece on the machine.

## Patentansprüche

1. Maschine zum Schleifen von abgerundeten Ecken mit Viertelkreis beliebigen Radius mittels eines Schleifbandes (2), welches kontinuierlich auf einem Teil seiner Bahn über einen Gleitschuh (1) läuft, dadurch gekennzeichnet, daß die aktive Fläche des Gleitschuhes (1) entsprechend dem Angriffsbereich des Schleifbandes (2) an dem zu schleifenden Stück ein schraubenförmiger Teil ist, dessen erforderliche Länge ausreicht, um das Schleifen unter Umständen bei einem einzigen Durchgang des mit der Schiene zu schleifenden Stückes und auf ein Viertel des Schraubenganges begrenzt durchzuführen, wobei die Endkanten am Beginn und Ende des Schraubenganges in orthogonalen Ebenen, d. h., die eine horizontal und die andere vertikal, liegen, daß die Bearbeitung des Gleitstückes derart vorgenommen ist, daß das Schleifband das zu schleifende Stück schräg (geneigt) angreift, daß der aktive Bereich in der V-Stellung zwischen dem horizontalen Arbeitstisch der Maschine und der vertikalen Fläche einer Längsführung liegt, daß der Gleitschuh auf einem beliebigen Radius der zu schleifenden Abrundung im Bezug auf zwei Bezugsebenen, gebildet durch den Tisch und die Führung, einstellbar ist, daß der Gleitschuh nachstellbar ist, um sich an die Größe der zu schleifenden Abrundung anzupassen und daß der Gleitschuh Mittel aufweist, die eine Verringerung der Reibung des Bandes auf ihm hervorrufen.

2. Maschine nach Anspruch 1, dadurch gekennzeichnet, daß die aktive Fläche des Gleitschuhes derart bearbeitet ist, daß die erzeugende der Schraubenfläche nicht genau senkrecht zur Längsachse des Gleitschuhes ist, sondern mit ihr einen Winkel von 90° minus a bildet, wobei a der Winkel zwischen Achse des Bandes und die Achse des Gleitschuhes ist, so daß diese winkelige Verstellung ein einwandfreies Freiwerden von Spänen unter Vermeidung einer schnellen Verschmutzung des Schleifbandes gewährleistet.

3. Maschine nach Ansprüche 1 und 2, zusammengenommen dadurch gekennzeichnet, daß die aktive Fläche des Gleitschuhes mit einem Polster aus einem Band aus weichem, graphitiertem Material versehen ist, welches das Gleiten des Schleifbandes auf dem Gleitschuh begünstigt, wobei das Polster, welches einen Verschleißteil bildet, leicht austauschbar ist.

4. Maschine nach die Ansprüche 1 bis 3 zusammengenommen, dadurch gekennzeichnet, daß parallel zu den Anfangs- und Endkanten der aktiven Fläche des Gleitschuhes und tangential zu ihnen zylindrische Rollen (7, 8) angeordnet sind, die mit etwas Abstand von der Oberfläche des graphitierten bandes liegen, mit dem Zweck, die Risiken des Verschleißes und Erhitzung des Schleifbandes an den Anfangs- und Endkanten des Gleitschuhes zu begrenzen.

5. Maschine nach Anspruch 4, dadurch gekennzeichnet, daß die Einstellung der Schleiffläche des Bandes in Höhe der Eingangsrolle (7) gegenüber der horizontalen Bezugsebene, gebildet durch den Tisch der Maschine, durch vertikale Verschiebung des vorderen Teiles der Gleitschuhabstützung erfolgt, daß die Einstellung der Schleiffläche des Bandes in Höhe der Abschlußrolle (8) gegenüber der vertikalen Bezugsebene, gebildet durch die Längsführung, durch horizontale Verschiebung des hinteren Teiles des Gleitschuhes erfolgt, wobei diese Einstellungen des Schleifbandes gegenüber den beiden Bezugsebenen eine vollkommen tangentiale Verbindung des Rundschleifens mit dem vorherigen Schleifen der anstoßenden, ebenen Flächen unabhängig von dem Radius der Abrundung zuläßt.

6. Maschine nach Anspruch 1, dadurch gekennzeichnet, daß die Steuerung der Einstellung der Bandschleiffläche in Abhängigkeit von der Größe des Radius der zu schleifenden Abrundung sich durch horizontale Verschiebung des vorderen Teiles der Gleitschuhabstützung in Höhe der Anfangsrolle und durch vertikale Verschiebung des hinteren Teiles der Gleitschuhabstützung in Höhe der Ausgangsrolle ergibt.

7. Maschine nach Anspruch 5 und 6 zusammengenommen, dadurch gekennzeichnet, daß die Gleitschuhabstützung aus einer Platte (14) besteht, auf der der Gleitschuh und die Anfangs-und Endrolle befestigt sind, wobei die Platte in ihrer Längsachse einen Langschlitz (18) aufweist, in dem bei senkrechter Stellung der Anfangswelle (7) das obere Ende einer Steuerschraube (9) für die vertikale Verschiebung des vorderen Teiles der Abstützung eingreift, die sich in einer Nuß (15) verdreht, dabei eine entgegendwirkend Feder (19) zusammendrückt, die eine Stabilität der vertikalen Einstellung der Anfangsrolle gegenüber der horizontalen Bezugsebene gewährleistet, wobei die Nuß zur horizontalen Verschiebung auf einer Stellschraube beweglich sitzt, deren Ende in einer Platine dreht, die auf dem Rahmen der Maschine befestigt ist, wobei die Schraube, der eine Druckfeder zugeordnet ist, die Regelung der Einstellung der Schleiffläche des Bandes in Abhängigkeit von der Größe des Radius der zu schleifenden Abrundung zuläßt, wobei diese Regelung in Verbindung mit einer zweiten Steuerschraube zur vertikalen Verschiebung erreicht wird, wobei diese Schraube aus der Verlängerung der Achse der Ausgangsrolle besteht mit Zuordnung einer Druckfeder und sich in einer beweglichen Nuß zur horizontalen Verschiebung auf einer Steuerschraube verschraubt, deren Ende in einer Platine dreht, die am Rahmen der Maschine befestigt ist und die die Einstellung der Ausgangsrolle gegenüber der vertikalen Bezugsebene zuläßt.

8. Maschine nach Anspruch 1, dadurch gekennzeichnet, daß der Gleitschuh auf einem schwimmenden Kopf montiert ist und die Einstellung des Gleitschuhes mittels Tastvorrichtung erfolgt, wobei auf die beiden orthogonalen Flächen des zu schleifenden Teiles Bezug genommen ist.

9. Vielfach-Bearbeitungsmaschine, in der als Abschlußstation wenigstens eine Rundschleifeinheit nach Anspruch 1 integriert ist, wobei diese Einheiten nacheinander auf die unteren und oberen Kanten bzw. Ecken des zu schleifenden Teiles derart einwirken, daß durch einen einzigen Durchgang desselben in der Maschine das gesamte Schleifen seiner geradlinigen Kanten bzw. Ecken erfolgt.
